# EUROPÄISCHE PATENTANMELDUNG

(11) **EP 4 603 785 A1**
(43) Veröffentlichungstag der Anmeldung: **20.08.2025**
(21) Anmeldenummer: 24157398.9
(22) Anmeldetag: 13.02.2024
(51) Int. Cl.: F42B 33/06, F42C 15/44, F41H 11/12

(54) **ZÜNDERAUSDREHGERÄT**

(71) Anmelder: SINPROTEC GmbH, 78048 Villingen-Schwenningen (DE)
(72) Erfinder: Murello, Marco, 78652 Deisslingen (DE); Borowski, Alexander, 78126 Königsfeld (DE)
(74) Vertreter: Mzb PartmbB

(57) **Zusammenfassung**

Modulare Vorrichtung zur Entschärfung einer Mine, wobei eine Seilscheibe der modularen Vorrichtung zur Entschärfung einer Mine mindestens eine Radialnut aufweist, sowie mindestens eine Schnittstelle passend zu einem Zündergehäuse eines Zünders aufweist.

## Beschreibung

### Gebiet der Technik

Die Erfindung bezieht sich auf die im Oberbegriff der unabhängigen Ansprüche angegebenen Verfahren und Erzeugnisse.

### Stand der Technik

Minen, als Instrumente militärischer und teilweise ziviler Konflikte, präsentieren sich in vielfältigen Formen und Funktionen. Zu den primären Kategorien zählen Panzerabwehrminen, Schützenabwehrminen und Seeminen, die sich trotz ihrer spezifischen Einsatzgebiete durch ihre Konstruktion aus sprengfähigem Material wie TNT, RDX oder HMX und die Integration eines Zündmechanismus auszeichnen. Diese Zündvorrichtungen variieren in ihrer Komplexität und Funktionsweise, wobei mechanische, elektrische, pyrotechnische oder kombinierte Auslösemechanismen zum Einsatz kommen.

Innerhalb der Kategorie der Panzerabwehrminen, auf die sich das hier beschriebene Produkt konzentriert, lassen sich zwei Generationen unterscheiden. Minen der ersten Generation charakterisieren sich durch eine einfache Bauweise ohne definierte Liege- und Wirkzeit, was sie kostengünstig und geeignet für Massenproduktion macht. Die Minen der zweiten Generation hingegen verfügen über ausgeklügelte Mechanismen, die eine Selbstsicherung oder -zerstörung nach bestimmten Zeiträumen ermöglichen. Diese sind technisch aufwändiger und mit elektronischen Zünd- und Schärfeinrichtungen versehen, was sie in der Anschaffung teurer und in der Verwendung seltener macht.

Die Verbringung und Verlegung von Panzerabwehrminen der ersten Generation erfolgt nach wie vor häufig, da sie eine schnelle, einfache und kostengünstige Methode darstellt, gegnerische Kräfte auf dem Vormarsch zu hemmen. Die Methoden der Verbringung reichen von manueller Auslegung über mechanische Systeme bis hin zu ballistischen und Luftabwurflösungen. Besonderes Augenmerk liegt dabei auf manuellen und mechanischen Verlegemethoden, insbesondere wenn es um die Anwendung des neuen Minenräumgeräts geht. Die Verlegeart beeinflusst die Sichtbarkeit und damit auch die Erkennbarkeit der Minen: Offen verlegte Minen sind leichter zu identifizieren, während verdeckt verlegte Minen, die unter der Erdoberfläche eingebracht werden, eine größere Herausforderung darstellen.

Minen der ersten Generation gelten theoretisch als handhabungssicher, solange der Auslösedruck, welcher eine definierte Kraftgrenze darstellt, nicht überschritten wird. Diese Annahme wird jedoch durch die Präsenz von Aufnahmesicherungen, zusätzlichen Zündern und manuellen Manipulationen, wie Sprengfallen, untergraben, was eine erhebliche zusätzliche Gefahr darstellt.

Die Beseitigung von Minen erfolgt sowohl aus militärischer als auch aus ziviler Motivation. Militärisch stehen taktische Gründe im Vordergrund, wobei verschiedene Verfahren wie Minenräumleitern, mechanische Räumsysteme und der manuelle Einsatz von Kampfmittelabwehrkräften zur Verfügung stehen. Im zivilen Bereich wird die Beseitigung zum Schutz der Bevölkerung durchgeführt, wobei teure mechanische Verfahren und das manuelle Minenräumen, welches eine hohe Expertise erfordert, dominieren.

### Offenbarung der Erfindung

Die Erfindung wird in den beigefügten Ansprüchen dargelegt.

### Technische Aufgabe

Bekannte Ansätze zur mechanischen Minenräumung zeigen sich effektiv in der Geländeanwendung, insbesondere bei verdeckter Verlegung der Minen. Jedoch bedingen diese Methoden den Einsatz teurer Maschinen und verursachen hohen logistischen Aufwand. Zudem erfordern sie nach der Bearbeitung des Geländes eine Nachsuche, was das Risiko vermindert, sich aber ähnlich langwierig gestaltet wie eine manuelle Räumung.

Der alternative Beschuss der Minen ist unzuverlässig, da die Wahrscheinlichkeit einer Auslösung der Minen gering ist. Stattdessen können die Minen beschädigt werden, was zu einer unkontrollierten Verteilung von Minenteilen führt, oder es erfolgt keine Auslösung, was die Minen weiterhin zu einer Gefahr macht. Außerdem ist diese Methode nur bei offen verlegten Minen anwendbar und hängt stark von der Beschaffenheit des Geländes und der Nähe zu sensiblen Gütern oder Gefahrenstellen ab.

Die bekannte Technik des Blow-in-Place, also des Sprengens von Minen an Ort und Stelle, ist ebenfalls mit erheblichen Nachteilen behaftet. Diese Methode ist kosten- und zeitintensiv, da nur eine beschränkte Anzahl von Minen simultan gesprengt werden kann und dies auch nur, wenn sie nah beieinander liegen, was selten der Fall ist. Darüber hinaus erfordert diese Methode, dass sich Personal der Mine annähern muss, was das Risiko deutlich erhöht, insbesondere wenn die Minen nicht eindeutig identifiziert sind.

Schließlich ist das manuelle Delaborieren, also das Entfernen des Zünders von Hand, eine äußerst riskante Vorgehensweise. Zusätzlich erhöht wird die latente Gefahr für das Personal durch etwaige Ausbausperren (*anti-handling devices,* AHDs), die bei einer Handhabung der Mine eine Detonation auslösen können. Zudem muss die Mine zur Delaborierung an ihrer ursprünglichen Position verbleiben, was ihre Entschärfung zusätzlich erschwert.

Ein grundlegendes Problem, das alle diese Methoden betrifft, ist die Notwendigkeit der Aufklärung der Minen vor ihrer Bekämpfung. Das Personal muss sich in Gefahrenbereiche begeben, um die Minen zu lokalisieren, was das Risiko einer Detonation birgt, insbesondere bei Minen mit elektronischen Zündern, die auf Magnetfeldänderungen reagieren. Dieser Umstand erfordert, dass das Suchpersonal mit minimalen Mengen an metallischen Gegenständen ausgestattet sein muss, um keine Auslösung zu provozieren, was die Suche zusätzlich erschwert.

Die technische Aufgabe der Erfindung besteht somit darin, eine Lösung zu entwickeln, die es ermöglicht, Minen effizient, sicher und ohne umfangreichen materiellen oder logistischen Aufwand rein mechanisch zu neutralisieren, indem der Zünder aus sicherer Entfernung vom Minenkörper getrennt und dieser sodann verlagert wird, um etwaige Sprengfallen kontrolliert auszulösen. Die Lösung soll die Gefährdung von Personal minimieren, die Anwendung in verschiedensten Umgebungen ermöglichen und auch auf Minen mit komplexen Zündmechanismen anwendbar sein. Darüber hinaus soll die Erfindung dazu beitragen, die Zeit und Kosten, die mit der Minenräumung verbunden sind, zu reduzieren und eine sichere Räumung von Minenfeldern zu gewährleisten, um die Sicherheit von Zivilisten und Militärpersonal zu erhöhen.

### Technische Lösung

Wie aus der folgenden Beschreibung hervorgeht, wird dieses Problem gemäß dem kennzeichnenden Teil der unabhängigen Ansprüche gelöst.

### Vorteilhafte Wirkungen

Das vorgeschlagene Zünderausdrehgerät bietet eine signifikante Verbesserung in der Handhabung und Sicherheit für das Kampfmittelabwehrpersonal. In oder nach Konflikten, bei denen druckausgelöste Panzerabwehrminen zum Einsatz kommen, erlaubt es das vorgestellte Gerät, deren mechanische Zünder - etwa der weit verbreiteten Typen TM62-M oder TM-62-PT - aus einer Distanz zu entfernen und im selben Arbeitsschritt die Mine aus sicherer Entfernung aus ihrer Lage zu bewegen. Dieses Vorgehen vermeidet eine wiederholte Annäherung an die Mine unter ungewissen Bedingungen.

Das Gerät zeichnet sich durch seine schnelle Anbringung und einfache Bedienung aus, wodurch es ohne großen Zeitaufwand aus der Deckung heraus vorbereitet werden kann. Es ist speziell auf die Zünder gängiger Minen abgestimmt, was eine passgenaue Anwendung sicherstellt. Das Verfahren benötigt keine Zünd-, Anzünd- oder Sprengmittel und ermöglicht eine effiziente Neutralisierung der Gefahr. Das Gerät selbst ist kompakt und lässt sich somit mühelos im Werkzeugset des Personals transportieren. Ein weiterer wesentlicher Vorteil ist das dehnungsfreie Seil, welches einen kontrollierten Einsatz garantiert. Die Krafteinleitung erfolgt nahe am Kipppunkt bzw. an der Drehachse der Mine, sodass ungewollte Bewegungen während der Handhabung sich weitgehend vermeiden lassen.

Durch die Minimierung der Zeit, die das Personal in unmittelbarer Nähe des potenziell explosiven Objekts verbringt, sowie die Hinfälligkeit einer zusätzlichen Annäherung nach dem Entfernen des Zünders verbessert das Gerät die Effizienz und Sicherheit des Entschärfungsprozesses. Zudem ist dieses so konzipiert, dass es nahezu verschleißfrei und somit mehrfach wiederverwendet werden kann, sofern nicht beispielsweise durch eine unter dem Minenkörper angeordnete Sprengfalle eine Detonation ausgelöst wird.

Technisch unterscheidet sich das Gerät von bisherigen Lösungen wie bekannten Zünderausdrehgeräten für Fliegerbomben, Minen und Artilleriegeschosse durch seine vereinfachte Handhabung, optimale Passgenauigkeit und schnelle Einsatzbereitschaft. So kann das Personal alle vorbereitenden Maßnahmen in sicherer Umgebung vornehmen, sich dem Objekt nähern, das Gerät mit einer einfachen Bewegung anbringen und in der angebrachten Position sichern. Die Anwendung ist für verschiedenartige Minen mit metallischen oder Kunststoffgehäusen - beispielsweise die gängigen Typen TM-62M und TM-62P - ausgelegt und kann beidseitig für unterschiedliche Zünder - etwa vom Typ MVZ-62 oder MVP-62 - eingesetzt werden.

Nachdem eine Seilscheibe auf dem Zündergehäuse aufgebracht ist, kann das Moment, um das Zündergewinde aus dem Minengewinde zu lösen, durch den Anwender von einem auf eine Seilscheibe aufgewickelten und damit auf die Seilscheibe wirkenden Seil aufgebracht werden. Ein am Gerät angebrachter einstückiger Hebel kann jedoch die Einleitung des Löseprozesses des Zündergewindes vom Kampfmittel unterstützen und damit erleichtern. Durch die intelligente Konstruktion und Einbettung eines solchen einstückigen Hebels in die Seilscheibe wird gewährleistet, dass das Gerät während des gesamten Vorgangs stabil bleibt und nicht ungewollt Bewegungen ausführt, die zum einen die Minenkörperklammer aus ihrer Verankerung lösen oder zum anderen unkontrolliert den Minenkörper aus seiner Lage bewegen könnten.

Die konstruktive Ausführung des Geräts mit nur wenigen Bauteilen und seiner leichten Ausführung trägt zur Benutzerfreundlichkeit bei. Der feste, einstückige Hebel zum Anlösen des Zünders ist nicht nur robust, sondern auch so gestaltet, dass er einfach in die Seilscheibe eingesteckt und fixiert werden kann, was die Vorbereitung des Ausdrehvorgangs und auch die Handhabung des Zugseils vereinfacht. Der einstückige Hebel wird im Randbereich der Seilscheibe an der Seilscheibe angebracht und ragt damit nicht bis zur Seilscheibenachse oder gar über die Seilscheibenachse hinaus.

Das Gerät ist so ausgelegt, dass die Gefahr eines Verkantens des Geräts relativ zum Zündergehäuse oder eines unkontrollierten Abhebens vom Zündergehäuse ausgeschlossen ist.

Der einstückige Hebel sowie die Schnittstelle zwischen einstückigem Hebel und Seilscheibe sind so ausgebildet, dass der einstückige Hebel die Wirkverbindung mit der Seilscheibe definiert aufgibt und damit verlässt, bevor oder spätestens, wenn er radial zur Seilscheiben-Achse gesehen sich in Zugrichtung des Seiles befindet.

Weiterhin ist die gesamte Konstruktion des Geräts darauf ausgelegt, eine niedrige Bauhöhe zu gewährleisten und alle Funktionselemente geschützt im Inneren anzuordnen, was das Risiko von Beschädigungen während der Anwendung minimiert und die Sicherheit für den Anwender erhöht. Der einstückige Hebel ist so konzipiert, dass er sich nach dem Lösevorgang des Zündergewindes vom Minengewinde leicht von der Seilscheibe trennt und dabei stets mit dem Zugseil verbunden bleibt, was das Auffinden des Hebels auch in schwierigem Terrain, beispielsweise bei schneebedecktem Untergrund, erleichtert.

Wenn während des Zünderausdreh-Prozesses das Zündergewinde des Zünders das Ende des Minengewindes erreicht hat, könnte der Zünder mit der angebrachten Seilscheibe aufgrund seiner Dynamik zunächst oben auf dem Minenkörper verharren und sich dabei weiterdrehen. Dabei könnte die Gefahr bestehen, dass sich das von der Seilscheibe zunächst abgewickelte Seil wieder in entgegengesetzter Richtung unkontrolliert auf die Seilscheibe aufwickelt. Der Zünder könnte sich dabei beim weiteren bzw. erneuten Ziehen am Seil durch den Anwender mit seinem Gewinde wieder in das Minengewinde einschrauben. Um der Gefahr einer möglichen Fehlfunktion zu begegnen und diese auszuschließen, soll das Seil die Radialnut in Achsrichtung der Seilscheibe selbständig verlassen, sobald sich das Seil während des Zünderausdreh-Prozesses von der Seilscheibe abgewickelt hat.

Die Bauteile des Geräts können aus nahezu beliebigen Werkstoffen, beispielsweise aus Stahl, hergestellt werden. Bevorzugt ist das Gerät jedoch vollständig aus nicht ferromagnetischen Materialien, wie beispielsweise aus Leichtmetall-Legierungen, Kunststoffen, Faserverbundwerkstoffen oder Keramiken oder aus einer Mischung solcher nicht ferromagnetischen Materialien gefertigt, wodurch es beim Aufsuchen von ausgelegten Minen jederzeit direkt am Körper des Anwenders mitgeführt werden kann.

Nähert sich der Anwender während der Suche einem noch unbekannten, nicht identifizierten Minen- bzw. Zündertyp an, kann damit bei Minenzündern, die auf Magnetfeldänderungen reagieren, nicht unbeabsichtigt eine Detonation der Mine ausgelöst werden.

Dies bietet einen taktischen Vorteil, erhöht die Einsatzmöglichkeiten des Geräts und vor allem die Sicherheit des Anwenders.

Darüber hinaus ermöglicht die modulare Bauweise des Geräts eine einfache, optimale Anpassung der Schnittstellen-Geometrie an nahezu jeden Zündertyp. Dies gilt - ohne jeweils separat erwähnt zu werden - nicht nur für Minen, sondern auch für aufgefundene Geschosse, Bomben, Raketen und sonstige Sprengkörper, wodurch das Gerät eine breite Anwendungspalette abdeckt. Die Verriegelungsmechanik bleibt für alle Zünder-Typen gleich, was die Bedienung standardisiert und das Risiko von Bedienfehlern verringert.

Die Seilscheibe des Geräts, die als Kernstück für die Übertragung des Lösemoments dient, ist so konzipiert, dass sie nach dem Trennvorgang zwischen Zünder und Kampfmittel fest mit dem Zündergehäuse verbunden bleibt. Dies verhindert, dass sie sich unter der Dynamik des Ausdreh-Prozesses unkontrolliert vom Zündergehäuse löst, wodurch die Sicherheit des Personals während der Entschärfungsaktionen maßgeblich erhöht wird. Über das mit der Seilscheibe stets in Wirkverbindung stehende Zugseil kann die Position des Zünders jederzeit vom Anwender verändert werden.

Um den Anforderungen einer effizienten Fertigung und einfachen Montage gerecht zu werden, ist die Seilscheibe bevorzugt aus zwei Hälften konstruiert. Dieses Design ermöglicht nicht nur, die Verriegelungsbauteile und die Hebelaufnahme geschützt anordnen zu können, sondern ermöglicht auch eine schnelle und sichere Anpassung des Geräts an unterschiedliche Zünder.

Es sei bemerkt, dass die Seilscheibe auch aus alternativen Bauteilen, beispielsweise aus zwei Scheiben und einem Ring, hergestellt und zusammengefügt werden mag, ohne den Rahmen der Erfindung zu verlassen.

Die Flexibilität des Geräts wird durch die doppelseitig nutzbare Seilscheibe unterstrichen, die jeweils für die Schnittstelle eines bestimmten Zündertyps optimiert ist. Dies erlaubt es dem Benutzer, dasselbe Gerät je nach vorgefundener Zündergeometrie mit der entsprechenden Seite aufzusetzen und zu verriegeln, anstatt entweder mehrere Vorrichtungen mit sich zu führen, die jeweils nur auf einen Zündertyp angepasst sind oder beispielsweise zu versuchen, eine Geräteseite für zwei verschiedene Zündertypen anzupassen, was in jedem Fall nur zu einer jeweils nicht optimalen Kompromiss-Lösung führen kann.

Bei der Entschärfung einer Mine ermöglicht das Gerät zunächst das Anlösen und Ausdrehen des Zünders, gefolgt von dessen Trennung vom Minenkörper. Dieser Vorgang allein kann bereits die Gefahr, die von der Mine ausgeht, erheblich reduzieren. Da jedoch das Risiko besteht, dass eine Sprengfalle unter dem Minenkörper verborgen ist, ermöglicht das Gerät in einem zweiten Schritt, den Minenkörper sicher zu bewegen, ohne dass das Personal sich dem Risiko einer weiteren, direkten Annäherung aussetzen muss.

Der konstruktive Aufbau des Geräts, die geschickte Anordnung der Seile und die kontrollierte Bewegung des Zugseils gewährleisten, dass beide Schritte - das Lösen und Entfernen des Zünders von der Mine, sowie das Bewegen der Mine - präzise und kontrolliert durchgeführt werden können. Indem der Prozess in zwei Arbeitsschritte aufgeteilt wird, kann das Personal den Entschärfungsvorgang besser überwachen und bei Bedarf unterbrechen, um die Situation neu zu bewerten oder zusätzliche Sicherheitsmaßnahmen zu ergreifen.

Das Zünderausdrehgerät ist darüber hinaus so gestaltet, dass es vollständig aus amagnetischen Materialien besteht, was die sofortige Annäherung des Anwenders an einen noch unbekannten, nicht identifizierten Minen- bzw. Zündertyp ermöglicht und die Anwendung des Geräts an jeder aufgefundenen Mine, für deren Zünder das Gerät eingerichtet ist, ermöglicht. Insbesondere kann bei noch nicht identifizierten Minen- bzw. Zündertypen, die auf Magnetfeldänderungen reagieren, so nicht unbeabsichtigt eine Detonation der vorliegenden Mine oder einer nebenan liegenden Mine ausgelöst werden.

Dies trägt zu einer erhöhten Einsatzbereitschaft und operativen Flexibilität bei, indem es den Entschärfern ermöglicht, unverzüglich auf Funde zu reagieren.

Es sei bemerkt, dass das Zünderausdrehgerät jederzeit auch ganz oder teilweise aus magnetischen Materialien, beispielsweise aus Stahl, gefertigt werden kann, wenn auf diesen o.a. Vorteil des Zünderausdrehgerätes aus amagnetischen Materialien verzichtet werden soll.

Am Zünderausdrehgerät ist zumindest an einer Stelle ein QR-Code, Strichcode, RFID-Chip oder ein anderes beliebiges Datenbereitstellungs-Element mit aufgebrachten bzw. gespeicherten Informationen angebracht. Die aufgebrachten Informationen können dann beispielsweise mit einem handelsüblichen Smartphone oder einem speziellen elektronischen Lesegerät ausgelesen und auch ggf. weiterverarbeitet werden. Im Falle eines angebrachten RFID- Chips oder eines jeden anderen beliebigen Speicherelements können des Weiteren auch zusätzlich Daten und Informationen eingeschrieben werden.

Diese Daten und Informationen können beispielsweise zur Identifikation des vorliegen Geräts zur Einlagerung in ein Lager oder zum Auffinden und zur Entnahme aus einem Lager dienen.

Diese Daten können des Weiteren auch eine Bedienungsanleitung für das Gerät, ähnlich einer von der Bundeswehr bekannten "Taschenkarte" enthalten.

Diese Daten können auch eine automatische Weiterleitung, beispielsweise des Smartphones, zu einer übergeordneten Stelle - wie beispielsweise der Kampfmittel-Abwehr - bewirken.

Auch kann eine automatisierte Weiterleitung beispielsweise zu einer Internetseite mit einer "Digitalen Landkarte", auf welcher Positionen von in der Vergangenheit aufgefundenen Minen, Geschossen, Bomben Raketen und sonstigen Sprengkörpern mit den dazu bekannten Informationen digital abgelegt sind, bewirkt werden.

### Kurze Beschreibung der Zeichnungen

Fig. 1 zeigt in isometrischer Ansicht eine Mine mit einem Zünder des Typs Z2.
Fig. 2 zeigt in isometrischer Ansicht einen Zünder des Typs Z2 mit Zündergewinde und Zünderschnittstelle.
Fig. 3 zeigt in isometrischer Ansicht eine Mine mit Minengewinde ohne Zünder.
Fig. 4 zeigt die ins Erdreich eingebrachte Anordnung gemäß Fig. 1.
Fig. 5 zeigt die in Fig. 1 dargestellte Anordnung mit einer oberhalb des Minenkörpers angeordneten Klammer.
Fig. 6 zeigt die in Fig. 1 dargestellte Anordnung mit einer tangential im Randbereich des Minenkörpers angeordneten Klammer.
Fig. 7 zeigt die in Fig. 1 dargestellte Anordnung in Seitenansicht mit am Minenkörper angebrachter Klammer.
Fig. 8 zeigt die in Fig. 7 dargestellte Anordnung in Draufsicht.
Fig. 9 zeigt in isometrischer Ansicht die in Fig. 7 und 8 dargestellte Anordnung im Erdreich und mit einem an der Klammer befestigten Seil.
Fig. 10 zeigt in isometrischer Ansicht eine Seilscheibe mit aufgewickeltem Seil sowie Muttern und Schiebern.
Fig. 11 zeigt in einer Ansicht von schräg oben die in Fig. 9 dargestellte Anordnung mit der in Fig. 10 dargestellten, beabstandeten Seilscheibe.
Fig. 12 zeigt die in Fig. 11 dargestellte Anordnung in einer Ansicht von schräg unten.
Fig. 13 zeigt die in Fig. 9 dargestellte Anordnung mit der auf dem Zünder des Typs Z2 aufgesetzten Seilscheibe gemäß Fig. 10.
Fig. 14 zeigt in Draufsicht die in Fig. 13 dargestellte Anordnung ohne Erdreich und mit geöffneten Schiebern.
Fig. 15 zeigt die in Fig. 14 dargestellte Anordnung mit geschlossenen Schiebern.
Fig. 16 zeigt einen einstückigen Hebel mit den Teilbereichen Hebelkopf, Hebelrücken und Hebelfuß.
Fig. 17 zeigt die in Fig. 13 dargestellte Anordnung mit in der Seilscheibe eingebrachtem Hebel.
Fig. 18 zeigt die in Fig. 10 dargestellte Seilscheibe mit Hebel-Mitnehmer.
Fig. 19 zeigt die in Fig. 18 dargestellte Anordnung mit Hebel.
Fig. 20 zeigt die in Fig. 17 dargestellte Anordnung mit am Hebelfuß befestigtem Seil.
Fig. 21 zeigt die in Fig. 20 dargestellte Anordnung mit Karabiner und Zugseil.
Fig. 22 zeigt in isometrischer Ansicht eine Mine mit einem Zünder des Typs Z1.
Fig. 23 zeigt den Zünder des Typs Z1 mit Zündergewinde und Zünderschnittstelle in isometrischer Ansicht.
Fig. 24 zeigt in isometrischer Ansicht die in Fig. 22 dargestellte Anordnung im Erdreich und mit einer im Randbereich des Minenkörpers angebrachten Klammer samt Klammerseil.
Fig. 25 zeigt in einer Ansicht von schräg oben die in Fig. 24 dargestellte Anordnung mit darüber beabstandet angeordneter Seilscheibe samt aufgewickeltem Seil sowie Muttern und Schiebern.
Fig. 26 zeigt die in Fig. 25 dargestellte Anordnung von schräg unten.
Fig. 27 zeigt die in Fig. 24 dargestellte Anordnung mit der auf dem Zünder des Typs Z1 aufgesetzten Seilscheibe samt aufgewickeltem Seil sowie Muttern und Schiebern.
Fig. 28 zeigt in isometrischer Ansicht die in Fig. 3 dargestellte Mine im Erdreich und mit einer im Randbereich des Minenkörpers angebrachten Klammer samt Seil.
Fig. 29 zeigt eine modulare Vorrichtung zur Entschärfung einer Mine.
Fig. 30 zeigt eine Seilscheibe mit aufgebrachtem QR-Code.

### Beschreibung der Ausführungsarten

Das vorliegende Zünderausdrehgerät, im Folgenden als ZAGM (10) bezeichnet, ist zur Entschärfung von Minen (80) konzipiert und erlaubt in einer einzigen Ausführungsform die Extraktion zweier verschiedenartiger Zünder (70, 72), was durch die wahlfreie Ausrichtung einer Seilscheibe (16) erreicht wird. Das ZAGM (10) stellt also eine modulare Vorrichtung zur Entschärfung einer Mine (10) dar, das in der Regel die Seilscheibe (16) mit dem Seil (48), einen einstückigen Hebel (40), eine Klammer (60) mit Klammerseil (68) und Karabiner (56) zur Verbindung mit dem Zugseil (52) umfasst und durch zusätzliche Bauteile wie eine Haspel, gegebenenfalls mit einem Handgriff, zur Aufbewahrung des Zugseils (52) ergänzt werden kann. Der Anwender kann das ZAGM (10) je nach Zündergeometrie mit einer bestimmten Seite auf den Zünder (70, 72) aufsetzen und verriegeln, was eine benutzerfreundliche Handhabung gewährleistet und eine optimale Interaktion zwischen der Seilscheibe (16) des ZAGM (10) und dem Zündergehäuse des Zünders (70, 72) sicherstellt.

Es ist zu beachten, dass - aufgrund der universellen rechtsgängigen Ausführung der Schnittstellen-Gewinde (76) der Zünder (70, 72) - das auf der Seilscheibe (16) aufgewickelte Seil (48) bei auf dem auszudrehenden Zünder (70, 72) aufgesetzter Seilscheibe (16) stets in der durch einen Pfeil oben auf der Seilscheibe (16) angegebenen Richtung auf die Seilscheibe (16) aufgewickelt werden muss. Zur Veranschaulichung der Funktionalität des ZAGM (10) werden exemplarisch die russischen Minenzünder MVP-62 (im Folgenden: "Typ Z1") und MVZ-62 (im Folgenden: "Typ Z2") herangezogen.

Die Anwendung des ZAGM (10) sei nunmehr im Einzelnen anhand der Zeichnungen erläutert.

Das ZAGM (10) wird zunächst in der Deckung vorbereitet. Wenn eine Mine (80) mit einem Zünder des Typs Z2 (72) identifiziert wird (Fig. 1, Fig. 4), werden Seilscheibe (16 - Fig. 10) und einstückiger Hebel (40 - Fig. 16) in die Nähe der Mine (80) transportiert. Die Seilscheibe (16) wird flach auf den Boden gelegt und so positioniert, dass die Beschriftung "Typ-Z2" (14 - Fig. 10) zum Nutzer weist. Das Seil (48) wird nun in der durch Pfeile markierten Richtung und somit gegen den Uhrzeigersinn auf die Seilscheibe (16) gewickelt, bis das Seil (48) lediglich auf einer Länge von etwa 40 cm aus der Seilscheibe (16) ragt.

Das Seil (48) lässt sich bei Bedarf verlängern, um eine geeignete Deckung zu erreichen. Das hierzu vorgesehene Zugseil (52) eröffnet dem Anwender die Möglichkeit, die Mine (80) nach der beschriebenen Vorbereitung aus einer Entfernung von beispielsweise 25 m zu entschärfen.

Zunächst wird jedoch zur Bewegung der Mine (80) aus ihrer gegenwärtigen Lage eine Klammer (60) im Randbereich (84) des Minenkörpers (82 - Fig. 1) der Mine (80) angebracht (Fig. 5). Hierzu ist zu prüfen, ob die mithilfe einer integrierten Stellmutter (64) verschiebliche Kralle (66) sich hinreichend nahe am oberen Ende der Klammer (60) befindet, dass ihre Oberkante eine dort zu diesem Zweck vorgesehene Tiefenmarkierung (61) erreicht oder sogar überdeckt. Dadurch wird sichergestellt, dass das lichte Maß zwischen Haken (62) und Kralle (66) größer ist als die maximale Bauhöhe des Minenkörpers (82) der Mine (80) in deren Randbereich (84). Der Haken (62) der Klammer (60) wird sodann tangential zum Randbereich (84) der Mine (80) orientiert und seitlich entlang des Minenkörpers (82) ins Erdreich geführt, bis eine Seite der Kralle (66) nahezu die Oberkante des Minenkörpers (82) berührt (Fig. 6). Danach wird die Klammer (60) mit dem Haken (62) eingedreht (Fig. 7). Mithilfe der Stellmutter (64) wird die Kralle (66) schließlich abwärts in Richtung des Hakens (62) gedrückt und somit die Klammer (60) im Randbereich (84) des Minenkörpers (82) befestigt.

Nunmehr wird, wie in Fig. 11-13 dargestellt, die Seilscheibe (16) mit ihrer entsprechenden Seilscheiben-Hälfte (20) derart auf den Zünder des Typs Z2 (72) aufgelegt, dass die beiden Aussparungen (34, 36) unten in der Seilscheiben-Hälfte (20) um die Rippen der Schnittstelle (74) herum angeordnet sind. Die beiden Aussparungen (34, 36) unten in der Seilscheiben-Hälfte (20) bilden somit mit den Rippen der Schnittstelle (74) einen Formschluss, über den der Kraftfluss beim Ausdrehvorgang von der Seilscheibe (16) auf das Zündergehäuse des Zünders (72) geleitet wird. Fig. 14 und Fig. 15 beleuchten, wie die horizontal angeordneten Schieber (30) vom Anwender über die Muttern (32) in Richtung der Mittelachse (15) der Seilscheibe (16) bewegt werden, um die Seilscheibe (16) am Gehäuse des Zünders (72) zu verklemmen und damit zu sichern. Um zu erreichen, dass die radiale Position der Seilscheibe (16) relativ zum Zündergehäuse des Zünders (72) feiner justiert werden kann, können bezogen auf die Mittelachse (15) der Seilscheibe (16) während der Fertigung der Seilscheiben-Hälfte (20) weitere radial versetzte Aussparungspaare (34, 36) in der Seilscheiben-Hälfte (20) eingebracht werden.

Der einstückige Hebel (40) gemäß Fig. 17-19 wird anschließend seitlich in der Radialnut (25) der Seilscheibe (16) befestigt und das Zugseil (52) angebracht. Der Hebel (40) wird hierzu in die Ausnehmung (24 - Fig. 10) - vorzugsweise in schrägem Winkel - mit gegen den Uhrzeigersinn gerichtetem Hebelrücken (44) zwischen den Seilscheiben-Hälften (18, 20) in die Radialnut (25) der Seilscheibe (16) eingeführt, bis der Hebelkopf (42) am Grund des Mitnehmers (22) in der Seilscheibe (16) anschlägt. Aus dieser Position lässt sich der Hebelrücken (44) leicht an die Wirkfläche des oberen Mitnehmers (23) anlegen, wo er selbsttätig einrastet. In diesem Zustand ist der einstückige Hebel (40) somit im Wesentlichen rechtwinklig zur Mittelachse (15) der Seilscheibe (16) ausgerichtet und ragt radial aus dieser heraus. Dazu wird vorzugsweise eine selbsterklärende Markierung außen an der Seilscheibe (16) angebracht, die auf die Position der Ausnehmung (24) hinweist.

Nun kann das freie Ende des auf der Seilscheibe (16) aufgewickelten Seiles (48) so in die Mitnehmernuten des Hebelfußes (46) eingelegt werden, dass der Seilabschnitt zwischen Seilscheibe (16) und Hebelfuß (46) leicht gespannt ist (Fig. 20). Anschließend wird das Zugseil (52) mit seinem in der Zugseilöse (54) angebrachten Karabiner (56) in die Öse (49) des Seiles (48) sowie in die Klammerseilöse (69) eingehängt (Fig. 21).

An dieser Stelle sei bemerkt, dass die beschriebene Arbeitsreihenfolge abgewandelt werden mag, ohne den Rahmen der Erfindung zu verlassen. So kann abweichend von den obigen Ausführungen beispielsweise zuerst die Seilscheibe (16) auf dem Zünder des Typs Z2 (72) und erst danach die Klammer (60) am Minenkörper (82) der Mine (80) angebracht werden.

Hernach wird das Zugseil (52) bis zu einer gedeckten Stellung geführt. Nachdem sich der Anwender vergewissert hat, dass sich keine Personen mehr im Gefahrenbereich der Mine (80) befinden, zieht er aus dieser Deckung ruckartig am Zugseil (52), um das Zündergewinde (76) im Minengewinde (86) zu lösen. Sobald sich der Körper des Zünders (72) mit der darauf befestigten Seilscheibe (16) relativ zum Minenkörper (82) so weit verdreht, dass der aus der Seilscheibe (16) herausragende einstückige Hebel (40) in Zugrichtung des Zugseiles (52) weist, löst sich der Hebel (40) von der Seilscheibe (16), verbleibt jedoch mit dem Zugseil (52) zu jedem Zeitpunkt in Wirkverbindung. Wenn das Zündergewinde (76) des Zünders (72) das Ende des Minengewindes (86) erreicht hat, löst und entfernt sich der Körper des Zünders (72) zusammen mit der darauf befestigten Seilscheibe (16) durch den eingeleiteten Impuls vom Minenkörper (82).

Die Entschärfung einer Mine (80) mit einem Zünder vom Typ Z1 (70 - Fig. 22) beginnt ebenfalls mit der Vorbereitung des ZAGM (10) in sicherer Deckung. Sobald eine Mine (80) mit einem Zünder des Typs Z1 (70) identifiziert wird, werden die Seilscheibe (16) und das notwendige Zubehör in die Nähe der Mine (80) transportiert. Wie bei der Entschärfung des Typs Z2 wird die Seilscheibe (16) flach auf den Boden gelegt, wobei nun jedoch darauf zu achten ist, dass die Beschriftung "Typ-Z1" (14 - Fig. 25) zum Nutzer weist.

Das Seil (48) wird daraufhin, wie in Fig. 25 illustriert, gegen den Uhrzeigersinn auf die Seilscheibe (16) gewickelt. Es ist sicherzustellen, dass das Seil (48) nur so weit aufgewickelt wird, dass es noch handhabbar bleibt und bei Bedarf mit dem Zugseil (52) verbunden werden kann.

Die Klammer (60) wird, wie in Fig. 24 gezeigt, am Randbereich (84) des Minenkörpers (82) der Mine (80) angebracht. Dies erfolgt entsprechend der Entschärfung des Zünder-Typs Z2 (72), wobei auch hier die Klammer (60) so positioniert wird, dass sie fest am Minenkörper (82) sitzt und eine sichere Handhabung ermöglicht.

Anschließend wird die Seilscheibe (16) in der oben beschriebenen Orientierung auf dem Zünder des Typs Z1 (70) angebracht. Hierzu werden zunächst die vertikalen Aussparungen der Schnittstelle (74) in der Seilscheibe (16) über den Rippen der Schnittstelle (74) des Zünders angeordnet. Die Seilscheibe (16) wird so nach unten über die Schnittstellen-Rippen (74) des Zünders (70) gestülpt. Anschließend wird die Seilscheibe (16) relativ zum Zündergehäuse des Zünders (70) gegen den Uhrzeigersinn verdreht. Die Seilscheibe (16) und die Rippen der Schnittstelle (74) des Zünders (70) bilden somit eine bajonettartige, formschlüssige Verbindung.

Dieser Schritt ist in Fig. 27 dargestellt.

Wie in Fig. 26 gezeigt, werden die horizontal angeordneten Schieber (30) über die Muttern (32) vom Anwender betätigt, um die Seilscheibe (16) am Gehäuse des Zünders (70) und damit in der eingenommenen formschlüssigen Verbindung zu sichern und damit zu fixieren. Dies stellt sicher, dass die Seilscheibe (16) während und nach dem Entschärfungsvorgang fest mit dem Zünder (70) verbunden bleibt und diese Wirkverbindung nicht unkontrolliert selbständig aufgibt. Die Befestigung des einstückigen Hebels (40) und Zugseiles (52), dessen Verlegung und das eigentliche Lösen des Zünders (70) vom Minenkörper (82) entsprechen dem oben zum ZünderTyp Z2 (72) beschriebenen Vorgehen. Der Hebelkopf (42) des einstückigen Hebels (40) liegt hierbei jedoch in der Radialnut (25) der Seilscheibe (16) am unteren Mitnehmer (22`), der Hebelrücken (44) am oberen Mitnehmer (23') an.

Mit dem Ausdrehen des jeweiligen Zünders (70, 72) aus der Mine (80) und seiner Trennung und Entfernung vom Minenkörper (82) ist der erste Arbeitsschritt des Entschärfungsprozesses abgeschlossen. Die Mine (80), von der mangels Zünders (70, 72) nun keine direkte Gefahr mehr ausgeht, ließe sich nun grundsätzlich transportieren. Da jedoch immer das Risiko besteht, dass der Feind beispielsweise zusätzlich eine Sprengfalle unter dem Minenkörper (82) platziert hat, muss dieser zur Sicherheit aus der Ferne verlagert werden.

Zu diesem Zweck wird das Zugseil (52) vom Anwender noch etwas weiter gezogen und spannt das immer noch am Karabiner (56) des Zugseils (52) angebrachte Klammerseil (68), welches mit der im Randbereich (84) des Minenkörpers (82) angebrachten Klammer (60) verbunden ist (Fig. 28). Der Minenkörper (82) wird auf diese Weise angehoben oder verschoben, wobei er sich auch überschlagen kann. Wird auch durch diese Lageänderung keine Detonation ausgelöst, so kann der Anwender davon ausgehen, dass sich keine Sprengfalle unter der Mine (80) befunden hat. Der zweite Arbeitsschritt des Entschärfungsprozesses ist damit ebenfalls abgeschlossen.

Es sei bemerkt, dass die beiden oben beschriebenen Arbeitsschritte des Entschärfungsprozesses auch direkt nacheinander durchgeführt werden können, indem das Zugseil (52) nach dem Ausdrehen des Zünders (70, 72) kontinuierlich weitergezogen wird.

### Liste der Bezugszeichen

| Bezugszeichen | Beschreibung |
|---|---|
| 8 | Erde |
| 10 | Modulare Vorrichtung zur Entschärfung einer Mine, Zünderausdrehgerät Mine (ZAGM), Gerät |
| 14 | Beschriftung |
| 15 | Mittelachse |
| 16 | Seilscheibe, Gerät |
| 18 | erste Seilscheiben-Hälfte (angepasst auf Zünder Typ Z1) |
| 19 | erste Seilscheiben-Seite (angepasst auf Zünder Typ Z1) |
| 20 | zweite Seilscheiben-Hälfte (angepasst auf Zünder Typ Z2) |
| 21 | zweite Seilscheiben-Seite (angepasst auf Zünder Typ Z2) |
| 22, 22' | unterer Mitnehmer, Anlageflächen zur Abstützung eines Hebels |
| 23, 23' | oberer Mitnehmer, Anlageflächen zur Abstützung eines Hebels |
| 24 | Ausnehmung (für Hebel) |
| 25 | Radialnut (für Seil) |
| 30 | Schieber, Funktionselement (Verriegelungs-/Entriegelungs-/Sicherungs-Schieber zur Fixierung der Seilscheibe am Zündergehäuse) |
| 32 | Mutter, Funktionselement (Bedienung Verriegelungs-/Entriegelungs-/Sicherungs-Schieber) |
| 34 | erste Aussparung (für Rippe) |
| 36 | zweite Aussparung (für Rippe) |
| 40 | Einstückiger Hebel, Hebel (zur Erzeugung eines Löse-Moments) |
| 42 | Hebelkopf |
| 44 | Hebelrücken |
| 46 | Hebelfuß |
| 48 | Seil (aufgerollt auf Seilscheibe, durchdringt Hebel, wird im Hebel fixiert, am Ende von Seil 1 ist eine Öse angebracht) |
| 49 | Öse (Auge am Seil) |
| 52 | Zugseil (mit dem der Anwender die modulare Vorrichtung zur Entschärfung einer Mine betätigt) |
| 54 | Zugseilöse (Auge am Zugseil, um Karabiner einzuhängen) |
| 56 | Karabiner (ist zunächst in Öse des Zugseils eingehängt und stellt dann Verbindung vom Zugseil zum Seil der Seilscheibe sowie dem Klammerseil her) |
| 60 | Klammer (wird parallel zur Minenachse um etwa 90° geschwenkt, sodass der Haken der Klammer nun am Minenrand vertikal nach unten geführt und die Klammer danach vertikal um etwa 90° verdreht werden kann, damit sich der Haken der Klammer unter den Rand des Minenkörpers begibt) |
| 61 | Tiefenmarkierung |
| 62 | Haken (unterer Bereich der Klammer) |
| 64 | Stellmutter (zieht den Haken nach oben, bis er an der Unterseite des Minenkörpers zur Anlage kommt) |
| 66 | Kralle (Gegenlager, liegt oben am Minenrand an) |
| 68 | Klammerseil (Verbindung zwischen Zugseil und Klammer) |
| 69 | Klammerseilöse |
| 70 | Zünder Typ Z1, beispielsweise MVZ-62 |
| 72 | Zünder Typ Z2; beispielsweise MVP-62 |
| 74 | Schnittstelle |
| 76 | Zündergewinde |
| 80 | Mine, Kampfmittel |
| 82 | Minenkörper |
| 84 | Randbereich |
| 86 | Minengewinde |
| 90 | QR-Code, Strichcode, RFID-Chip, ... |

## Patentansprüche

1. Modulare Vorrichtung zur Entschärfung einer Mine (10), **dadurch gekennzeichnet, dass** eine Seilscheibe (16) der modularen Vorrichtung zur Entschärfung einer Mine (10) mindestens eine Radialnut (25) aufweist, sowie mindestens eine Schnittstelle (74) passend zu einem Zündergehäuse eines Zünders (70, 72) aufweist, wobei die Seilscheibe (16) sowie die mindestens eine Schnittstelle (74) passend zu einem Zündergehäuse eines Zünders (70, 72) bevorzugt einstückig ausgeführt sind.

2. Modulare Vorrichtung zur Entschärfung einer Mine (10) nach Anspruch 1, **dadurch gekennzeichnet, dass** eine Seilscheibe (16) der modularen Vorrichtung zur Entschärfung einer Mine (10) bevorzugt aus mindestens zwei zusammengefügten Seilscheiben-Hälften (18, 20) gebildet wird, wobei bevorzugt jede Seilscheiben-Hälfte (18, 20) eine Schnittstelle (74) passend zu einem Zündergehäuse eines Zünders (70, 72) aufweist.

3. Modulare Vorrichtung zur Entschärfung einer Mine (10) nach Anspruch 1 oder 2, **dadurch gekennzeichnet, dass** die Seilscheibe (16) der modularen Vorrichtung zur Entschärfung einer Mine (10) passend zur Schnittstelle (74) am Zündergehäuse eines vorgefundenen Zünder-Typs (70, 72) entweder mit der Seilscheiben-Seite 1 (19) oder mit der Seilscheiben-Seite 2 (21) auf das Zündergehäuse des Zünders (70, 72) aufgesetzt werden kann.

4. Modulare Vorrichtung zur Entschärfung einer Mine (10) nach den Ansprüchen 1 bis 3, **dadurch gekennzeichnet, dass** der Kraftfluss von der Seilscheibe (16) auf eine Schnittstelle (74) des Zündergehäuses eines Zünders (70, 72) besonders bevorzugt formschlüssig übertragen wird.

5. Modulare Vorrichtung zur Entschärfung einer Mine (10) nach einem der Ansprüche 1 bis 4, **dadurch gekennzeichnet, dass** beispielsweise Mitnehmer (22, 23, 22', 23') zur Abstützung eines Hebels (40) und/oder eine Radialnut (25) zur Aufnahme eines Seiles (48) und/oder Funktionselemente (30, 32), wie beispielsweise Schieber (30) und Muttern (32) der modularen Vorrichtung zur Entschärfung einer Mine (10) bevorzugt geschützt innerhalb der Seilscheibe (16) und/oder der mindestens zwei zusammengefügten Seilscheiben-Hälften (18, 20) angeordnet sind.

6. Modulare Vorrichtung zur Entschärfung einer Mine (10) nach einem der Ansprüche 1 bis 5, **dadurch gekennzeichnet, dass** der Kraftfluss zum Ausdrehen des Zünders (70, 72) aus dem Minengewinde (86) von einem Zugseil (52) und/oder über einen Karabiner (56) und/oder über ein Seil (48) und/oder über einen Hebel (40) und/oder über eine Seilscheibe (16) auf eine Schnittstelle (74) des Zündergehäuses eines Zünders (70, 72) im Wesentlichen auf einer Ebene erfolgt.

7. Modulare Vorrichtung zur Entschärfung einer Mine (10) nach Anspruch 6, **dadurch gekennzeichnet, dass** der Kraftfluss vom Seil (48) zur Seilscheibe (16) zum Ausdrehen des Zünders (70, 72) aus dem Minengewinde (86) innerhalb der Radialnut (25) der Seilscheibe (16) auf die Seilscheibe (16) eingeleitet wird und besonders bevorzugt das Seil (48) die Radialnut (25) der Seilscheibe (16) selbständig verlässt, wenn sich die Öse (49) weitestmöglich von der Seilscheibe (16) entfernt hat.

8. Modulare Vorrichtung zur Entschärfung einer Mine (10) nach einem der Ansprüche 1 bis 7, **dadurch gekennzeichnet, dass** die Gefahr eines Verkantens der Seilscheibe (16) relativ zur Schnittstelle (74) des Zündergehäuses eines Zünders (70, 72) und/oder des frühzeitigen, unkontrollierten Abhebens der Seilscheibe (16) vom Zündergehäuse eines Zünders (70, 72) ausgeschlossen ist.

9. Modulare Vorrichtung zur Entschärfung einer Mine (10) nach einem der Ansprüche 1 bis 8, **dadurch gekennzeichnet, dass** der Hebel (40) zum Aufbringen des Löse-Moments im Wesentlichen bevorzugt innerhalb und besonders bevorzugt symmetrisch zur Seilscheibe (16) angeordnet ist.

10. Modulare Vorrichtung zur Entschärfung einer Mine (10) nach Anspruch 9, **dadurch gekennzeichnet, dass** der Hebel (40) zum Aufbringen des Löse-Moments bevorzugt einstückig ausgeführt ist.

11. Modulare Vorrichtung zur Entschärfung einer Mine (10) nach Anspruch 10, **dadurch gekennzeichnet, dass** der Hebel (40) zum Aufbringen des Löse-Moments so an der Seilscheibe (16) aufgenommen wird, dass der Hebel (40) zum Aufbringen des Löse-Moments während der Handhabung von Seil (48), Zugseil (52) und Klammerseil (68) an vordefinierter Position in der Seilscheibe (16) verbleibt.

12. Modulare Vorrichtung zur Entschärfung einer Mine (10) nach Anspruch 11, **dadurch gekennzeichnet, dass** sich der Hebel (40) zum Aufbringen des Löse-Moments nach dem Anlösen des Zündergewindes (76) vom Minengewinde (86) spätestens dann leicht und vordefiniert von der Seilscheibe (16) lösen kann, wenn er erstmalig parallel zum Seil (48) ausgerichtet ist.

13. Modulare Vorrichtung zur Entschärfung einer Mine (10) nach Anspruch 12, **dadurch gekennzeichnet, dass** der Hebel (40) zum Aufbringen des Löse-Moments bevorzugt mit dem Zugseil (52) zu jedem Zeitpunkt in Wirkverbindung verbleibt.

14. Modulare Vorrichtung zur Entschärfung einer Mine (10) nach einem der Ansprüche 1 bis 13, **dadurch gekennzeichnet, dass** die modulare Vorrichtung zur Entschärfung einer Mine (10) besonders bevorzugt vollständig amagnetisch ausgeführt ist.

15. Modulare Vorrichtung zur Entschärfung einer Mine (10) nach einem der Ansprüche 1 bis 14, **dadurch gekennzeichnet, dass** außer dem Hebel (40) zum Aufbringen des Löse-Moments keine exponierten Teilbereiche und/oder Elemente außen an der Seilscheibe (16) angeordnet sind.

16. Modulare Vorrichtung zur Entschärfung einer Mine (10) nach einem der Ansprüche 1 bis 15, **dadurch gekennzeichnet, dass** eine Klammer (60) am Minenkörper (82) der Mine (80) angebracht werden kann, die den Minenkörper (82) von mindestens zwei gegenüberliegenden Seiten zu jedem Zeitpunkt spielfrei umfasst und diesen Zustand nicht unkontrolliert aufgeben kann.

17. Modulare Vorrichtung zur Entschärfung einer Mine (10) nach Anspruch 16, **dadurch gekennzeichnet, dass** der Minenkörper (82) der Mine (80) nach dem Entfernen des Zünders (70, 72) in einem zweiten Arbeitsschritt definiert aus seiner Lage bewegt werden kann.

18. Modulare Vorrichtung zur Entschärfung einer Mine (10) nach Anspruch 17, **dadurch gekennzeichnet, dass** mindestens ein Bauteil der modularen Vorrichtung zur Entschärfung einer Mine (10) einen digitalen Code, wie beispielsweise einen QR-Code und/oder einen RFID-Chip aufweist, um mit einem Smartphone und/oder einem elektronischen Lesegerät darauf enthaltene Daten zumindest auslesen und verarbeiten zu können.
